# EUROPÄISCHE PATENTSCHRIFT

(11) **EP 3 791 034 B1**
(45) Veröffentlichungstag und Bekanntmachung des Hinweises auf die Patenterteilung: **27.04.2022**
(21) Anmeldenummer: 19722854.7
(22) Anmeldetag: 06.05.2019
(51) Int. Cl.: E05B 47/00, E05B 27/00

(54) **SCHLIESSVORRICHTUNG MIT MANIPULATIONSSCHUTZVORRICHTUNG UND SCHLÜSSEL**
LOCKING DEVICE WITH MANIPULATION PROTECTION DEVICE AND KEY
DISPOSITIF DE FERMETURE COMPORTANT UN DISPOSITIF DE PROTECTION CONTRE LA MANIPULATION ET CLÉ

(30) Priorität: 09.05.2018 DE 102018111148
(43) Veröffentlichungstag der Anmeldung: 17.03.2021
(73) Patentinhaber: Evva Sicherheitstechnologie GmbH, 1120 Wien (AT)
(72) Erfinder: RIESEL, Michael, 07570 Weida (DE); WITTMANN, Christian, 1210 Wien (AT)
(74) Vertreter: Kruspig, Volkmar
(86) Internationale Anmeldenummer: PCT/EP2019/061485
(87) Internationale Veröffentlichungsnummer: WO 2019/215058

(56) Entgegenhaltungen:
- EP-A1- 0 571 311
- EP-A2- 2 886 754
- WO-A2-03/054330
- CN-A- 106 703 521
- CN-U- 201 972 462
- FR-A1- 2 384 926
- FR-A1- 2 572 117
- US-A- 4 627 251

## Beschreibung

Die Erfindung betrifft eine Schließvorrichtung, umfassend einen Schließzylinder, einen Schlüssel und eine Manipulationsschutzvorrichtung, wobei der Schließzylinder einen in einem Gehäuse gelagerten Zylinderkern aufweist, wobei zwischen dem Gehäuse und dem Zylinderkern eine Trennfuge ausgebildet ist.

Aus dem Stand der Technik sind zahlreiche Schlüssel bzw. Schließsysteme bekannt, die im Sinne einer erhöhten Aufbruchssicherheit ausgebildet sind. Beispielsweise ist aus der DE 699 04 408 T2 ein Schlüssel mit bewegbarem Stift sowie ein Sicherheitsdrehzylinder und ein damit ausgerüstetes Schloss vorbekannt. Weitere Beispiele von Schließvorrichtungen mit magnetisch betätigten Schutzstiften sind z.B. aus der US 4 627 251 A , WO 03/054330 A2, EP 2 886 754 A2, FR 2 384 926 A, CN 201972462 U und CN 106703521 A bekannt.

Gemäß der dortigen Lösung soll ein Schlüssel für einen Sicherheitsdrehzylinder angegeben werden, bei dem durch einen bewegbaren Drücker das Kopieren eines damit ausgestatteten Schlüssels erschwert und dem Benutzer eine erhöhte Sicherheit gegeben ist.

Da Kriminelle ständig neue Wege hinsichtlich der Manipulation von Schließsystemen entwickeln, ist es notwendig, Schlüssel bzw. Schließsysteme ständig weiterzuentwickeln. Insbesondere Manipulationsschutzvorrichtungen im Sinne eines Bohrschutzes und/oder eines Ziehschutzes sollten daher ständig weiterentwickelt werden.

Aus dem Vorgenannten ist es Aufgabe der Erfindung, eine weiterentwickelte Schließvorrichtung anzugeben, die einen Schließzylinder, einen Schlüssel sowie eine Manipulationsschutzvorrichtung aufweist.

Die Lösung der Aufgabe erfolgt im Zusammenhang mit einer Schließvorrichtung, die einen Schließzylinder, einen Schlüssel und eine Manipulationsschutzvorrichtung umfasst, gemäß der Merkmalskombination nach Anspruch 1.

Die Unteransprüche umfassen mindestens zweckmäßige Ausgestaltungen und Weiterbildungen.

Erfindungsgemäß handelt es sich nach Anspruch 1 um eine Schließvorrichtung, umfassend einen Schließzylinder, einen Schlüssel und eine Manipulationsschutzvorrichtung, wobei der Schließzylinder einen in einem Gehäuse gelagerten Zylinderkern aufweist, wobei zwischen dem Gehäuse und dem Zylinderkern eine Trennfuge ausgebildet ist,
wobei
die Manipulationsschutzvorrichtung ein Bohrschutz und/oder ein Ziehschutz ist und mindestens zwei Schutzstifte aufweist, die jeweils in einem Schutzstift-Kanal verschiebbar gelagert sind, wobei die Schutzstift-Kanäle einen Gehäuse-Abschnitt und einen Zylinderkern-Abschnitt aufweisen, wobei in einer Blockierstellung der Schließvorrichtung die Schutzstifte zumindest abschnittsweise derart in den Gehäuse-Abschnitten angeordnet sind, dass die Trennfuge blockiert ist, und zum Erreichen einer Öffnungsstellung der Schließvorrichtung die Schutzstifte aufgrund eines in den Zylinderkern einführbaren Wendeschlüssels und mindestens zwei am oder im Schlüsselschaft des Schlüssels ausgebildeter magnetischer Elemente vollständig in die Zylinderkern-Abschnitte verschiebbar und die Trennfuge freigebbar ist,
- wobei die Blockierstellung den vollständig geschlossenen Zustand der Schließvorrichtung und den Zustand betrifft, sofern der Schlüssel noch nicht vollständig in den Schlüsselkanal eingeführt ist,
- wobei die mindestens zwei magnetischen Elemente an einem zu einem Schlüsselkopf zugewandten Ende des Schlüsselschafts ausgebildet sind,
- wobei die Schutzstifte erst nach dem nahezu vollständigen Einführen des Schlüsselschafts in den Schlüsselkanal verschoben werden können,- wobei die Schutzstifte keine Codierelemente sind,
- wobei ein erster Schutzstift mittels einer Feder vorgespannt ist, in dem Zylinderkern-Abschnitt des ersten Schutzstift-Kanals eingebracht ist und die Vorspannung in Richtung des Gehäuse-Abschnitts des ersten Schutzstift-Kanals wirkt,
- wobei in dem weiteren Schutzstift-Kanal keine Feder eingebracht ist.

Aufgrund der erfindungsgemäßen Ausbildung der Schließvorrichtung wird eine effektive Manipulationsschutzvorrichtung zur Verfügung gestellt, so dass die Sicherheit einer Schließvorrichtung erhöht werden kann.

Der jeweilige Schutzstift weist beispielsweise einen runden Querschnitt auf. In einer bevorzugten Ausführungsform der Erfindung ist der jeweilige Schutzstift aus einem Stahl gefertigt. In einer besonders bevorzugten Ausführungsform der Erfindung ist der mindestens eine Schutzstift aus einem gehärteten Stahl gefertigt.

Des Weiteren ist es möglich, dass der jeweilige Schutzstift aus im Wesentlichen zwei Grundabschnitten besteht. Bei dem ersten Abschnitt handelt es sich vorzugsweise um den Abschnitt des Schutzstiftes, der in einer Blockierstellung der Schließvorrichtung im Gehäuse-Abschnitt ausgebildet ist. Ein weiterer bzw. zweiter Abschnitt des Schutzstiftes befindet sich in der Blockierstellung der Schließvorrichtung im Wesentlichen im Zylinderkern-Abschnitt. Der zweite Abschnitt kann einen größeren Querschnitt aufweisen als der erste Abschnitt des Schutzstiftes. Vorzugsweise ist ein Magnetelement des Schutzstiftes im zweiten Abschnitt des Schutzstiftes ausgebildet.

Vorzugsweise weist der jeweilige Schutzstift eine derartige Form auf, dass eine Lageführung des Schutzstiftes aufgrund der Form des Schutzstiftes und der komplementären Form des Schutzstift-Kanals ermöglicht wird.

Aufgrund der am oder im Schlüsselschaft des Schlüssels ausgebildeten magnetischen Elemente kann der jeweilige Schutzstift verschoben werden. Insbesondere ist es möglich, dass die Schutzstifte in Richtung der magnetischen Elemente verschoben oder mit anderen Worten gezogen wird. Vorzugsweise wird der jeweilige Schutzstift vollständig in den Zylinderkern gezogen, so dass die Trennfuge nicht mehr blockiert und folglich freigegeben ist.

Vorzugsweise ist der Zylinderkern-Abschnitt in Richtung eines Schlüsselkanals des Zylinderkerns geschlossen. Der Zylinderkern-Abschnitt des jeweiligen Schutzstift-Kanals ist in Richtung des Gehäuse-Abschnitts hingegen offen, so dass der Schutzstift entsprechend bewegbar ist. Der jeweilige Schutzstift-Kanal ist vorzugsweise somit nicht vom Schlüsselkanal zugängig. Eine direkte Manipulation der Schutzstifte ist somit ausgehend vom Schlüsselkanal nicht möglich. Daraus leitet sich ein zusätzlicher Manipulationsschutz ab.

Des Weiteren ist es möglich, dass die mindestens zwei Schutzstifte vorzugsweise eine gleiche magnetische Polung aufweisen.

Es ist möglich, dass die mindestens zwei Schutzstifte jeweils ein magnetisches Element aufweisen.

In einer weiteren Ausführungsform der Erfindung ist es möglich, dass die Schutzstifte selbst als magnetisches Element ausgebildet sind. Die beiden Schutzstifte weisen vorzugsweise einen magnetischen Monopol auf oder sind als magnetischer Monopol ausgebildet.

In der Blockierstellung der Schließvorrichtung hat die Ausbildung von mindestens zwei Schutzstiften mit einer gleichen magnetischen Polung den Vorteil, dass sich die beiden Schutzstifte voneinander abstoßen. Die Schutzstifte werden in der Blockierstellung somit aufgrund der magnetischen Abstoßungskraft im Gehäuse-Abschnitt des jeweiligen Schutzstift-Kanals gehalten. Es ist möglich, dass die magnetische Abstoßungskraft als zusätzliche Kraft zur Haltung der Schutzstifte im Gehäuse-Abschnitt des Schutzstift-Kanals wirkt.

Vorzugsweise sind die mindestens zwei Schutzstifte als Nord-Pol ausgebildet und/oder weisen einen Magnet mit einem Nord-Pol auf.

Bei der Ausbildung von zwei Schutzstiften ist erfindungsgemäß ein erster Schutzstift mittels einer Feder vorgespannt ist, wobei die Vorspannung in Richtung des Gehäuse-Abschnitts des Schutzstift-Kanals wirkt. Hierzu kann die Feder in dem Zylinderkern-Abschnitt des Schutzstift-Kanals eingebracht werden. Die Feder kann auf einem, den Zylinderkern-Abschnitt des Schutzstift-Kanals schließenden Abschnitt des Zylinderkerns aufliegen. Vorzugsweise ist die Feder in einem oberen Schutzstift-Kanal ausgebildet.

In dem weiteren Schutzstift-Kanal, bei dem es sich vorzugsweise um den unteren Schutzstift-Kanal handelt, ist erfindungsgemäß keine Feder eingebracht, da aufgrund der Ausrichtung dieses Schutzstift-Kanals nach unten, der entsprechende Schutzstift aufgrund der Gewichtskraft nach unten, und somit in Richtung des Gehäuse-Abschnitts des Schutzstift-Kanals gleitet.

Ein Wendeschlüssel, der mit dem Schließzylinder zusammenwirkt, der mindestens zwei Schutzstifte mit gleicher magnetischer Polung aufweist, weist mindestens zwei magnetische Elemente auf, die eine gleiche magnetische Polung aufweisen.

Die magnetischen Elemente des Wendeschlüssels, weisen vorzugsweise eine zu der magnetischen Polung der Schutzstifte entgegengesetzte Polung auf. Die Schutzstifte weisen vorzugsweise einen Nord-Pol auf bzw. sind ein Nord-Pol. Die magnetischen Elemente des Schlüssels sind vorzugsweise jeweils als Süd-Pol ausgebildet.

Durch Einbringen des Wendeschlüssels in den Schließzylinder werden die beiden Schutzstifte aufgrund der ersten magnetischen Polung in Richtung der magnetischen Elemente, die eine zweite Polung aufweisen, gezogen. Somit werden die Schutzstifte beide in Richtung des Wendeschlüssels, gezogen, so dass die Trennfuge freigebbar ist.

Die magnetischen Elemente des Schlüssels sind vorzugsweise als magnetischer Monopol ausgebildet. In einer besonders bevorzugten Ausführungsform der Erfindung sind die magnetischen Elemente des Wendeschlüssels, als Süd-Pol ausgebildet.

Die mindestens zwei magnetischen Elemente sind an einem zu einem Schlüsselkopf zugewandten Ende des Schlüsselschafts ausgebildet. Mit anderen Worten sind die magnetischen Elemente an einem Ende des Schlüsselschafts ausgebildet, das in Richtung des Schlüsselkopfs oder Schlüsselreide weist.

Da das jeweilige magnetische Element vorzugsweise derart nah zum Schlüsselkopf bzw. zur Schlüsselreide ausgebildet ist, kann der Schutzstift erst nach dem nahezu vollständigen Einführen des Schlüsselschafts in den Schlüsselkanal in den Zylinderkern verschoben werden.

Es ist darauf hinzuweisen, dass der jeweilige Schutzstift nicht mit einem Codierelement des Schlüssels zusammenwirkt. Insbesondere sind die Schutzstifte keine Zusatzcodierung einer Schließvorrichtung. Der jeweilige Schutzstift dient ausschließlich dem Manipulationsschutz, insbesondere dem Bohrschutz und/oder Ziehschutz und/oder ein Perkussionsschutz und/oder ein Pickingschutz.

Es ist insbesondere darauf hinzuweisen, dass der jeweilige Schutzstift kein Codierelement ist. Bekannte Schlüssel weisen mechanische und/oder elektronische Codierungen in Form von Einschnitten und/oder Bohrmulden und/oder elektronischen Elementen auf. Auch das Profil des Schlüssels selbst dient als Codierung.

In einem Schließzylinder werden diese Codierungen abgetastet. Stimmen das Profil und die Codierungen des Schlüssels und die Profilierung des Schließzylinders überein, kann der Schlüssel eingeführt werden. Passen außerdem die Einschnitte des Schlüssels, ordnen sich Codier-Stifte im Schließzylinder derart, dass der Kern des Schließzylinders gedreht werden kann. Zusammenfassend sind bei bekannten Schließvorrichtungen Codierungen ausgebildet, wenn Einschnitte bzw. Bohrmulden unterschiedlich tief und/oder an unterschiedlichen Stellen am Schlüssel angeordnet sind.

Die erfindungsgemäße Schließvorrichtung kann weitere Codierungselemente aufweisen. Die beschriebenen Schutzstifte sind allerdings nicht als Teil derartiger Codierungs-Vorrichtungen zu verstehen.

In einer erfindungsgemäßen Ausführungsform ist der Zylinderkern mit mindestens zwei, wie beschriebenen, Schutzstiften ausgebildet, wobei diese Ziehschutzelemente bilden. Die Ziehschutzelemente bilden eine formschlüssige Verbindung zwischen dem Zylinderkern und dem Zylindergehäuse. Die formschlüssige Verbindung kann nicht mit Hilfe mechanischer Hilfsmittel überwunden werden, da der jeweilige Schutzstift in einem vom Schlüsselkanal aus gesehenen, geschlossenen Schutzstift-Kanal befindlich ist. Ein direkter Kontakt zum Ziehschutzelement (Schutzstift) wird verhindert. Da das Ziehschutzelement (Schutzstift) weiterhin als Aufbohrschutz ausgelegt sein kann, wird eine weitere mögliche Manipulation erschwert.

Bei dem Schlüssel der Schließvorrichtung handelt es sich um einen Wendeschlüssel. Vorzugsweise ist das jeweilige magnetische Element in einem codierungsfreien, insbesondere bohrungsfreien und/oder ausnehmungsfreien Abschnitt des Schlüsselschafts ausgebildet. Mit anderen Worten ist das magnetische Element in einem derartigen Abschnitt des Schlüsselschafts ausgebildet, der keine Bohrung und/oder keine Ausnehmung aufweist.

Das jeweilige magnetische Element ist vorzugsweise außerhalb von Kerben bzw. Fräsungen für Schlüsselcodierungen auszubilden. Eine derartige Ausbildung des jeweiligen magnetischen Elements in einem codierungsfreien Abschnitt bewirkt, dass keine formschlüssige Verbindung zwischen dem Schlüsselschaft und dem Schutzstift entsteht und der Schlüssel somit weiterhin axial bewegbar ist.

In einer weiteren Ausführungsform der Erfindung ist das jeweilige magnetische Element im Schlüsselrücken ausgebildet. In einer besonders bevorzugten Ausführungsform der Erfindung kann mindestens ein erstes magnetisches Element im Schlüsselrücken und mindestens ein zweites magnetisches Element auf der zum Schlüsselrücken gegenüberliegenden Seite des Schlüsselschafts ausgebildet sein.

Aufgrund einer derart variablen Anordnung mindestens eines magnetischen Elements kann der Schutzstift ebenfalls in variabel ausgerichteten Schutzstift-Kanälen gelagert sein. Sofern mindestens ein magnetisches Element im Schlüsselrücken ausgebildet ist, ist vorzugsweise vorgesehen, dass der Schutzstift senkrecht zur Längserstreckung des Schlüsselschafts verläuft.

Ein Schutzstift ist im Schutzstift-Kanal vorgespannt gelagert.

Der Schutzstift ist derart vorgespannt, dass der Schutzstift in einer Blockierstellung der Schließvorrichtung in Richtung des Gehäuse-Abschnitts des Schutzstift-Kanals gedrückt wird. Dieser Schutzstift ist im Schutzstift-Kanal mittels einer Feder vorgespannt gelagert. Aufgrund einer derartigen Vorspannkraft wird der Manipulationsschutz, insbesondere der Bohrschutz und/oder Ziehschutz, erhöht.

Der jeweilige Schutzstift kann in einem einer Zylinderabdeckung und/oder einer Schlüsselkanalöffnung zugewandten Seite des Schließzylinders ausgebildet sein. Sofern die Schutzstifte derart nahe an der Zylinderabdeckung bzw. an der Schutzrosette oder derart nahe an der Schlüsselkanalöffnung ausgebildet ist, wird ermöglicht, dass der jeweilige Schutzstift erst nach dem nahezu vollständigen Einführen des Schlüsselschafts in den Schlüsselkanal betätigt werden kann und anschließend in Richtung des Zylinderkern-Abschnitts des Schutzstift-Kanals gezogen werden kann.

In einer weiteren Ausführungsform der Erfindung kann die Achse des Schutzstift-Kanals senkrecht, insbesondere im rechten Winkel, zur Längserstreckung der Schlüsselkanalöffnung und senkrecht zur Längsachse des Schlüsselkanals ausgebildet sein. Dies ist insbesondere dann eine vorteilhafte Ausführungsform der Erfindung, sofern das jeweilige magnetische Element im oder am Schlüsselrücken des Schlüsselschafts ausgebildet ist.

Die Manipulationsschutzvorrichtung weist zwei Schutzstifte auf, die jeweils in einem Schutzstift-Kanal verschiebbar gelagert sind. Die beiden Schutzstift-Kanäle sind vorzugsweise parallel zueinander ausgebildet. In einer besonders bevorzugten Ausführungsform der Erfindung sind die beiden Schutzstift-Kanäle parallel zueinander und im Wesentlichen senkrecht zur Längsachse des Schlüsselkanals ausgebildet.

In einer möglichen Ausführungsform der Erfindung sind die beiden Schutzstift-Kanäle parallel zueinander und im Wesentlichen spiegelsymmetrisch zur Längserstreckung der Schlüsselkanalöffnung ausgebildet.

Als im Wesentlichen spiegelsymmetrisch ist in diesem Fall eine derartige Anordnung der Schutzstift-Kanäle zu verstehen, die höchstens geringfügig von der parallelen Anordnung zueinander und/oder hinsichtlich des Abstands zu einer Spiegelachse abweichen. Das Ausbilden von zwei Schutzstiften, die mittels magnetischer Elemente des Schlüssels betätigbar sind, erhöht wiederum den Manipulationsschutz.

Da der jeweilige Schutzstift erst betätigt werden kann, wenn der Schlüsselschaft nahezu vollständig in den Schlüsselkanal eingeführt ist, kann sichergestellt werden, dass die magnetischen Elemente erst dann wirken können, wenn zuvor zahlreiche standardisierte Entcodierungen vorgenommen wurden.

Der Schlüssel der erfindungsgemäßen Schließvorrichtung weist bekannte Codierelemente auf, die zunächst beispielsweise die Bewegung von Gehäusestiften hervorrufen, so dass der Schlüsselschaft Stück für Stück in den Schlüsselkanal eingeführt werden kann und nahezu bei vollständigem Einführen des Schlüsselschafts eine Betätigung der Schutzstifte und somit eine Entriegelung der Trennfuge bewirkt werden kann.

Der Schlüssel ist als Wendeschlüssel ausgebildet, wobei der Wendeschlüssel insbesondere zwei diskrete Magnete mit gleichnamiger Polung aufweist.

Bei der Ausbildung des Wendeschlüssels sind, um eine Anwendung in der erfindungsgemäßen Schließvorrichtung zu ermöglichen, zwei voneinander unabhängige Magnete notwendig, so dass diese mit der magnetischen Polung von mindestens zwei Schutzstiften zusammenwirken können.

Die diskreten Magnete können beispielsweise mit Hilfe von Mikrospulen gebildet sein. Diesbezüglich könnte im Schlüsselkopf des erfindungsgemäßen Schlüssels eine Batterie angeordnet sein, so dass die Mikrospulen betätigt werden können. Des Weiteren ist es möglich, dass die diskreten Magnete durch Piezoelemente gebildet sind.

In einer besonders bevorzugten Ausführungsform der Erfindung sind die diskreten Magnete jeweils als magnetischer Monopol ausgebildet. Besonders bevorzugt handelt es sich bei den diskreten Magneten um Süd-Pol-Magnete.

In einer weiteren Ausführungsform der Erfindung ist es möglich, dass der Schlüssel aus zwei Schlüsselhälften besteht. Die Trennlinie zwischen den Schlüsselhälften verläuft in diesem Fall vom Schlüsselkopf bis zur Schlüsselspitze, und zwar in Erstreckung der Längserstreckung einer korrespondierenden Schlüsselkanalöffnung.

Die beiden Schlüsselhälften sind jeweils magnetisiert.

Die Erfindung soll nachstehend anhand von Ausführungsbeispielen sowie unter Zuhilfenahme von schematischen Figuren näher erläutert werden.

Hierbei zeigen:
- Fig. 1a:: eine erste nicht erfindungsgemäße Ausführungsform einer Schließvorrichtung in einer Blockierstellung;
- Fig. 1b:: die Ausführungsform gemäß Fig. 1a in Offnungsstellung;
- Fig. 2a:: eine zweite nicht erfindungsgemäße Ausführungsform hinsichtlich einer Schließvorrichtung in einer Blockierstellung;
- Fig. 2b:: die Ausführungsform gemäß Fig. 2a in einer Öffnungsstellung;
- Fig. 3a:: ein Schlüssel einer erfindungsgemäßen Schließvorrichtung in einer perspektivischen Ansicht;
- Fig. 3b:: ein Längsschnitt durch den Schlüssel gemäß Fig. 3a;
- Fig. 4a:: eine dritte nicht erfindungsgemäße Ausführungsform hinsichtlich einer Schließvorrichtung in einer Blockierstellung;
- Fig. 4b:: die Ausführungsform gemäß Fig. 4a mit eingeführtem Schlüssel;
- Fig. 5a:: eine erfindungsgemäße Ausführungsform einer Schließvorrichtung in einer Blockierstellung; und
- Fig. 5b:: die Ausführungsform gemäß Fig. 5a mit eingeführtem Schlüssel.

In der nachfolgenden Beschreibung werden für gleiche und gleichwirkende Teile dieselben Bezugsziffern verwendet.

In den Figuren 1a und 1b wird eine erste Ausführungsform hinsichtlich einer nicht erfindungsgemäßen Schließvorrichtung 10 dargestellt.

In Fig. 1a ist die Blockierstellung der Schließvorrichtung dargestellt. In diesem Fall ist kein Schlüssel in den Schließzylinder eingeführt.

In Fig. 1b ist der Schlüsselschaft 52 eines Schlüssels 50 dargestellt. Der Schlüsselschaft 52 ist dabei im Schlüsselkanal 32 eingeführt.

Die Schließvorrichtung 10 umfasst den Schließzylinder 20, den Schlüssel 50 und eine Manipulationsschutzvorrichtung. Der Schließzylinder 20 weist wiederum eine in einem Gehäuse 40 gelagerten Zylinderkern 30 auf. Zwischen dem Gehäuse 40 und dem Zylinderkern 30 ist eine Trennfuge 25 ausgebildet. Aufgrund der Trennfuge 25 kann der Zylinderkern 30 im Gehäuse gedreht werden.

Des Weiteren ist der Schutzstift 35 zu erkennen. Der Schutzstift 35 ist im Schutzstift-Kanal 41 verschiebbar gelagert. Der Schutzstift-Kanal weist einen Gehäuse-Abschnitt 45 und einen Zylinderkern-Abschnitt 46 auf. Der Zylinderkern-Abschnitt 46 des Schutzstift-Kanals 41 ist dabei im Zylinderkern 30 ausgebildet. Der Gehäuse-Abschnitt 45 des Schutzstift-Kanals 41 ist hingegen im Gehäuse 40 ausgebildet. Der Gehäuse-Abschnitt 45 und der Zylinder-Abschnitt 46 sind fluchtend zueinander angeordnet, so dass der Schutzstift-Kanal 41 gebildet wird. Es ist zu erkennen, dass der Gehäuse-Abschnitt 45 wesentlich kleiner ist als der Zylinderkern-Abschnitt 46.

In der dargestellten Blockierstellung ist der Schutzstift 35 auch im Gehäuse-Abschnitt 45 angeordnet, so dass der Schutzstift 35 ausgehend vom Zylinderkern-Abschnitt 46 über die Trennfuge 25 hinweg in den Gehäuse-Abschnitt 45 ragt. Der Schutzstift 35 ist in einem der Zylinderabdeckung 22 bzw. der Schlüsselkanalöffnung 33 zugewandten Abschnitts des Schließzylinders 20 ausgebildet. Demnach kann der Schutzstift 35 erst betätigt werden, wenn der Schlüsselschaft 52 größtenteils im Schlüsselkanal 32 eingeführt ist.

Wie in Fig. 1b dargestellt wird, ist der Schlüsselschaft 52 in dem Schlüsselkanal 32 eingeführt. Auf den Schutzstift 35 wirkt die magnetische Kraft des magnetischen Elements 60. Der Schutzstift 35 wird in Richtung des magnetischen Elements 60 verschoben bzw. gezogen. Daher ist der Schutzstift 35 lediglich im Zylinderkern-Abschnitt 46 des Schutzstift-Kanals 41 befindlich. Die Trennfuge 25 ist daher nicht mehr mittels des Schutzstifts 35 blockiert, so dass der Zylinderkern 30 freigegeben ist und gedreht werden kann.

In den Figuren 2a und 2b wird eine zweite nicht erfindungsgemäße Ausführungsform hinsichtlich einer Schließvorrichtung 10 dargestellt, wobei diese Ausführungsform der Schließvorrichtung 10 große Übereinstimmungen mit der Ausführungsform gemäß Figuren 1a und 1b aufweist.

Einziger Unterschied ist die im Schutzstift-Kanal 41, insbesondere im Zylinderkern-Abschnitt 46 des Schutzstift-Kanals 41 ausgebildete Feder 28. Die Feder 28 drückt den Schutzstift 35 in Richtung des Gehäuse-Abschnitts 45 des Schutzstift-Kanals 41. In der in Fig. 2a dargestellten Blockierstellung wird der Schutzstift somit aufgrund der Federkraft in Richtung des Gehäuse-Abschnitts 45 gedrückt. Dies erhöht die Manipulationssicherheit.

In Fig. 2b ist wiederum der Schlüsselschaft 52 mit dem magnetischen Element 60 in den Schlüsselkanal 32 eingeführt. Der Schutzstift 35 wird aufgrund der magnetischen Kräfte in Richtung des magnetischen Elementes 60 geschoben. Dadurch wird die Feder 28 zusammengedrückt. Die Abmaße der Feder 28 sowie des Schutzstifts 35 sind derart zu wählen, dass sowohl die zusammengedrückte Feder 28 und der Schutzstift 35 vollständig im Zylinderkern-Abschnitt 46 des Schutzstift-Kanals 41 während der Öffnungsstellung der Schließvorrichtung 10 angeordnet sein können.

Die Trennfuge 25 ist in dem in Fig. 2b dargestellten Zustand freigegeben, so dass der Zylinderkern 30 im Gehäuse 40 gedreht werden kann.

In Fig. 3a ist ein Schlüssel 50 einer erfindungsgemäßen Schließvorrichtung 10 dargestellt. Es ist zu erkennen, dass das magnetische Element 60 an dem zum Schlüsselkopf (nicht dargestellt) 51 bzw. zum Schlüsselhals 56 zugewandten Ende des Schlüsselschafts 52 ausgebildet ist. Mit anderen Worten ist das magnetische Element auf der zur Schlüsselspitze 53 gegenüberliegenden Ende des Schlüsselschafts 52 ausgebildet. Der Schlüsselschaft 52 weist auf den Schlüsselbreitseiten 55 Fräsungen 58 auf. Des Weiteren sind am Schlüsselrücken 54 Codierelemente 59 zu erkennen. Das magnetische Element 60 ist in einem derartigen Abschnitt des Schlüsselschafts ausgebildet, das keine Fräsungen 58 oder Codierelemente 59 aufweist.

Wie im Längsschnitt gemäß Fig. 3b zu erkennen ist, ist erfindungsgemäß auf der zum Schlüsselrücken 54 gegenüberliegend ausgebildeten Seite 57 des Schlüsselschafts 52 jedenfalls ein magnetisches Element ausgebildet sein. In diesem Fall sind die magnetischen Elemente in gleichen Abständen zur Schlüsselspitze 53 ausgebildet. In alternativen Ausführungsformen der Erfindung ist es denkbar, dass die magnetischen Elemente auf den Schlüsselbreitseiten 55 ausgebildet sind.

In Fig. 4a wird eine weitere nicht erfindungsgemäße Ausführungsform hinsichtlich einer Schließvorrichtung 10 dargestellt. Der Schlüssel 50 weist dabei auf beiden Schlüsselbreitseiten 55, wobei im vorliegenden Fall lediglich eine Schlüsselbreitseite 55 zu erkennen ist, ein magnetisches Element 60 auf.

Das magnetische Element 60 ist wiederum auf dem zur Schlüsselspitze 53 gegenüberliegenden Ende des Schlüsselschafts 52 ausgebildet. In Fig. 4a ist in einer Teilschnittdarstellung zum einen zu erkennen, dass der Schließzylinder 20 eine Zylinderabdeckung 22 aufweist. Des Weiteren ist der Schutzstift 35 zu erkennen. Dieser ist in einem Schutzstift-Kanal 41 gelagert, wobei in Fig. 4a zu erkennen ist, dass der Schutzstift 35 im Gehäuse-Abschnitt 45 des Schutzstift-Kanals 41 angeordnet ist. Die Trennfuge 25 ist somit blockiert.

Die Achse A des Schutzstift-Kanals ist parallel zur Längserstreckung LE der Schlüsselkanalöffnung 33 ausgebildet. Auf der nicht geschnitten dargestellten Seite des Schließzylinders 20 ist ebenfalls ein weiterer Schutzstift mit einem zugehörigen Schutzstift-Kanal (nicht dargestellt) ausgebildet. Die Achse A des Schutzstift-Kanals 41 ist des Weiteren senkrecht zur Längsachse L des Schlüsselkanals 32 ausgebildet.

In Fig. 5a wird eine erfindungsgemäße Ausführungsform einer Schließvorrichtung 10 dargestellt. In Fig. 5a ist in den Schlüsselkanal 32 kein Schlüssel eingeführt. Fig. 5a zeigt somit die Blockierstellung der Schließvorrichtung 10.

Es sind zwei Schutzstifte 35 zu erkennen, die jeweils in einem Schutzstift-Kanal 41 ausgebildet sind. Der Schutzstift-Kanal 41 bzw. der Zylinderkern-Abschnitt 46 ist jeweils in Richtung des Schlüsselkanals 32 verschlossen. Hierzu ist ein Abschnitt des Zylinderkerns 36 zwischen dem Schlüsselkanal 32 und dem Zylinderkern-Abschnitt 46 ausgebildet. Auf die Schutzstifte 35 kann somit nicht ausgehend vom Schlüsselkanal 32 zugegriffen werden.

Der obere Schutzstift 35, d.h. der oberhalb des Schlüsselkanals 32 ausgebildete Schutzstift 35, ist mit Hilfe einer Feder 28 vorgespannt. Die Feder 28 drückt den Schutzstift 35 nach oben, und somit in Richtung des Gehäuse-Abschnitts 45. Bei dem unteren, d.h. dem unterhalb der Schlüsselkanals 32 ausgebildeten Schutzstift 35, ist eine derartige Vorspannung nicht notwendig, da der Schutzstift 35 aufgrund der Gewichtskraft nach unten in Richtung des Gehäuse-Abschnitts 45 gleitet.

Es ist zu erkennen, dass beide Schutzstifte 35 jeweils einen ersten Abschnitt 37 und einen zweiten Abschnitt 38 aufweisen. Die ersten Abschnitte 37 dienen insbesondere zur Einführung des Schutzstiftes 35 in den Gehäuse-Abschnitt 45.

Um eine Drehung des Zylinderkerns 30 zu ermöglichen, sind die Stirnseiten 39 der Schutzstifte 35 jeweils abgeschrägt.

Die zweiten Abschnitte 38 sind jeweils breiter ausgebildet. Die Form des zweiten Abschnittes 38 der Schutzstifte 35 bewirkt außerdem eine Lageführung des Stiftes 35 im Schutzstift-Kanal 41, insbesondere im Zylinderkern-Abschnitt 46.

Im zweiten Abschnitt 38 sind außerdem jeweils Magnete 34 ausgebildet. Die Magnete 34 weisen die gleiche magnetische Polung, insbesondere eine Nord-Polung auf. Die Magnete 34, und somit die Schutzstifte 35, stoßen sich in der dargestellten Blockierstellung also zusätzlich voneinander ab, so dass aufgrund dieser Abstoßungskraft die Schutzstifte 35 zusätzlich in ihre jeweiligen Positionen in die Gehäuse-Abschnitte 45 gedrückt werden.

In Fig. 5a ist des Weiteren dargestellt, dass die Achsen der Schutzstift-Kanäle 41 im Wesentlichen parallel zueinander verlaufen. Des Weiteren sind die Achsen der Schutzstift-Kanäle 41 senkrecht zur Längsachse des Schlüsselkanals sowie senkrecht zur Längserstreckung der Schlüsselkanalöffnung 33 angeordnet.

In Fig. 5b ist die Schließvorrichtung 10 mit eingeführtem Schlüssel 50, wobei es sich erfindungsgemäß um einen Wendeschlüssel handelt, dargestellt.

Der Schlüssel 50 weist zwei magnetische Elemente 60 auf. Die magnetischen Elemente 60 weisen die gleiche magnetische Polung auf. Die magnetische Polung der magnetischen Elemente 60 des Schlüssels 60 ist hinsichtlich der magnetischen Polung der Magnete 34 der Schutzstifte 35 entgegengesetzt ausgebildet. Demnach werden die Schutzstifte 35 bzw. deren Magneten 34 bei Einführen des Schlüssels 50 in den Schlüsselkanal 32 in Richtung des Schlüssels 50 bewegt. Die Vorspannkraft der Feder 28 sowie die Gewichtskraft des unteren Schutzstifts 35 werden aufgrund der magnetischen Anziehung überwunden. Die Trennfuge 25 wird aufgrund dessen freigegeben.

### Bezugszeichenliste

- 10: Schließvorrichtung
- 20: Schließzylinder
- 22: Zylinderabdeckung
- 25: Trennfuge
- 28: Feder
- 30: Zylinderkern
- 32: Schlüsselkanal
- 33: Schlüsselkanalöffnung
- 34: Magnete
- 35: Schutzstift
- 36: Abschnitt des Zylinderkerns
- 37: erster Abschnitt
- 38: zweiter Abschnitt
- 39: Stirnseite
- 40: Gehäuse
- 41: Schutzstift-Kanal
- 45: Gehäuse-Abschnitt
- 46: Zylinderkern-Abschnitt
- 50: Schlüssel
- 51: Schlüsselkopf
- 52: Schlüsselschaft
- 53: Schlüsselspitze
- 54: Schlüsselrücken
- 55: Schlüsselbreitseite
- 56: Schlüsselhals
- 57: Gegenüberliegende Seite
- 58: Fräsung
- 59: Codierelement
- 60: magnetisches Element
- A: Achse Schutzstift-Kanal
- L: Längsachse Schlüsselkanal
- LE: Längserstreckung Schlüsselkanalöffnung

## Patentansprüche

1. Schließvorrichtung (10), umfassend einen Schließzylinder (20), einen Schlüssel (50) und eine Manipulationsschutzvorrichtung, wobei der Schließzylinder (20) einen in einem Gehäuse (40) gelagerten Zylinderkern (30) aufweist, wobei zwischen dem Gehäuse (40) und dem Zylinderkern (30) eine Trennfuge (25) ausgebildet ist,
wobei
die Manipulationsschutzvorrichtung ein Bohrschutz und/oder ein Ziehschutz ist und mindestens zwei Schutzstifte (35) aufweist, die jeweils in einem Schutzstift-Kanal (41) verschiebbar gelagert sind, wobei die Schutzstift-Kanäle (41) einen Gehäuse-Abschnitt (45) und einen Zylinderkern-Abschnitt (46) aufweisen, wobei
in einer Blockierstellung der Schließvorrichtung (10) die Schutzstifte (35) zumindest abschnittsweise derart in den Gehäuse-Abschnitten (45) angeordnet sind, dass die Trennfuge (25) blockiert ist, und
zum Erreichen einer Öffnungsstellung der Schließvorrichtung (10) die Schutzstifte (35) aufgrund eines in den Zylinderkern (30) einführbaren Wendeschlüssels (50) und mindestens zwei am oder im Schlüsselschaft (52) des Schlüssels (50) ausgebildeter magnetischer Elemente (60) vollständig in die Zylinderkern-Abschnitte (46) verschiebbar und die Trennfuge (25) freigebbar ist,
- wobei die Blockierstellung den vollständig geschlossenen Zustand der Schließvorrichtung (10) und den Zustand betrifft, sofern der Schlüssel (50) noch nicht vollständig in den Schlüsselkanal (32) eingeführt ist,
- wobei die mindestens zwei magnetischen Elemente (60) an einem zu einem Schlüsselkopf (51) zugewandten Ende des Schlüsselschafts (52) ausgebildet sind,
- wobei die Schutzstifte (35) erst nach dem nahezu vollständigen Einführen des Schlüsselschafts (52) in den Schlüsselkanal (32) verschoben werden können,
- wobei die Schutzstifte (35) keine Codierelemente sind,
- wobei ein erster Schutzstift mittels einer Feder (28) vorgespannt ist, in dem Zylinderkern-Abschnitt (46) des ersten Schutzstift-Kanals (41) eingebracht ist und die Vorspannung in Richtung des Gehäuse-Abschnitts (45) des ersten Schutzstift-Kanals (41) wirkt,
- wobei in dem weiteren Schutzstift-Kanal (41) keine Feder eingebracht ist

2. Schließvorrichtung nach Anspruch 1,
**dadurch gekennzeichnet, dass**
der Zylinderkern-Abschnitt (46) mindestens eines Schutzstift-Kanals (41) in Richtung des Schlüsselkanals (32) des Zylinderkerns (30) geschlossen ist.

3. Schließvorrichtung nach Anspruch 1 oder 2,
**dadurch gekennzeichnet, dass**
die mindestens zwei Schutzstifte (35), eine gleiche magnetische Polung (34) aufweisen.

4. Schließvorrichtung nach einem der Ansprüche 1 bis 3, insbesondere nach Anspruch 3,
**dadurch gekennzeichnet, dass**
der Wendeschlüssel mindestens zwei magnetische Elemente (60) aufweist, die eine gleiche magnetische Polung aufweisen, wobei die magnetischen Elemente (60) des Wendeschlüssels (50) vorzugsweise eine zu der magnetischen Polung der Schutzstifte (35) entgegengesetzte Polung aufweisen.

5. Schließvorrichtung (10) nach einem der vorangegangenen Ansprüche, **dadurch gekennzeichnet, dass**
das jeweilige magnetische Element (60) in einem codierungsfreien Abschnitt des Schlüsselschafts (52) ausgebildet ist.

6. Schließvorrichtung (10) nach einem der vorangegangenen Ansprüche,
**dadurch gekennzeichnet, dass**
auf den beiden Schlüsselbreitseiten (55) des Schlüsselschafts (52) jeweils mindestens ein magnetisches Element (60) ausgebildet ist.

7. Schließvorrichtung (10) nach einem der vorangegangenen Ansprüche,
**dadurch gekennzeichnet, dass**
die mindestens zwei Schutzstifte (35) in einem einer Zylinderabdeckung (22) und/oder einer Schlüsselkanalöffnung (33) zugewandten Seite des Schließzylinders (20) ausgebildet sind.

8. Schließvorrichtung (10) nach einem der vorangegangenen Ansprüche,
**dadurch gekennzeichnet, dass**
die Achse (A) der Schutzstift-Kanäle (41) senkrecht zur Längserstreckung (LE) der Schlüsselkanalöffnung (33) und senkrecht zur Längsachse (L) des Schlüsselkanals (32) ausgebildet sind.

9. Schließvorrichtung (10) nach einem der vorangegangenen Ansprüche,
**dadurch**
**gekennzeichnet, dass** der Wendeschlüssel zwei diskrete Magnete (60) mit gleichnamiger Polung aufweist.

10. Schließvorrichtung (10) nach Anspruch 9,
**dadurch gekennzeichnet, dass**
die diskreten Magnete (60) durch Mikrospulen und/oder magnetisiertes Schlüsselmaterial und/oder durch Piezoelemente gebildet sind.

## Claims

1. A locking device (10), comprising a locking cylinder (20), a key (50), and a manipulation protection device, wherein the locking cylinder (20) has a cylinder core (30) mounted in a housing (40), wherein between the housing (40) and the cylinder core (30), a parting line (25) is formed,
wherein the manipulation protection device is a boring protection and/or a pulling protection and has at least two protection pins (35) each being mounted to be translatable in a protection pin channel (41), wherein the protection pin channels (41) have a housing section (45) and a cylinder core section (46), wherein in a blocking position of the locking device (10), the protection pins (35) are at least in portions disposed within the housing sections (45) in such a manner that the parting line (25) is blocked, and, for reaching an opening position of the locking device (10), the protection pins (35) are completely translatable into the cylinder core sections (46) due to a reversible key (50) insertable into the cylinder core (30) and at least two magnetic elements (60) formed on or within the key shank (52) of the key (50), and the parting line is releasable,
- wherein the blocking position relates to the completely closed state of the locking device (10) and the state as long as the key (50) has not yet been inserted completely into the key channel (32),
- wherein the at least two magnetic elements (60) are formed at an end of the key shank (52) facing a key head (51),
- wherein the protection pins (35) can be translated only after the key shank (52) has been inserted into the key channel (32) almost completely,
- wherein the protection pins (35) are no coding elements,
- wherein a first protection pin is biased by means of a spring (28), is introduced into the cylinder core section (46) of the first protection pin channel (41), and the bias is active towards the housing section (45) of the first protection pin channel (41),
- wherein no spring is introduced into the further protection pin channel (41).

2. The locking device according to claim 1,
**characterized in that**
the cylinder core section (46) of at least one protection pin channel (41) is closed towards the key channel (32) of the cylinder core (30).

3. The locking device according to claim 1 or 2,
**characterized in that**
the at least two protection pins (35) have an identical magnetic polarity (34).

4. The locking device according to any one of claims 1 to 3, in particular according to claim 3,
**characterized in that**
the reversible key has at least two magnetic elements (60), which have an identical magnetic polarity, wherein the magnetic elements (60) of the reversible key (50) have a polarity which is preferably opposite to the magnetic polarity of the protection pins (35).

5. The locking device (10) according to any one of the preceding claims,
**characterized in that**
the respective magnetic element (60) is formed in a coding-free section of the key shank (52).

6. The locking device (10) according to any one of the preceding claims,
**characterized in that**
in each case at least one magnetic element (60) is formed on the two key long sides (55) of the key shank (52).

7. The locking device (10) according to any one of the preceding claims,
**characterized in that**
the at least two protection pins (35) are formed in a side of the locking cylinder (20) facing a cylinder cover (22) and/or a key channel opening (33).

8. The locking device (10) according to any one of the preceding claims,
**characterized in that**
the axis (A) of the protection pin channels (41) is formed perpendicular to the longitudinal extension (LE) of the key channel openings (33) and perpendicular to the longitudinal axis (L) of the key channel (32).

9. The locking device (10) according to any one of the preceding claims,
**characterized in that**
the reversible key has two discrete magnets (60) having the same polarity.

10. The locking device (10) according to claim 9,
**characterized in that**
the discrete magnets (60) are built by microcoils and/or magnetized key material and/or by piezo elements.

## Revendications

1. Dispositif de fermeture (10), comprenant un cylindre de fermeture (20), une clé (50) et un dispositif de protection contre la manipulation, sachant que le cylindre de fermeture (20) présente un cœur de cylindre (30) logé dans un boîtier (40), sachant qu'un joint de séparation (25) est constitué entre le boîtier (40) et le cœur de cylindre (30),
sachant que le dispositif de protection contre la manipulation est une protection contre le perçage et/ou une protection contre la traction et présente au moins deux pions de protection (35) qui sont logés respectivement de manière déplaçable dans un canal de pion de protection (41), sachant que les canaux de pion de protection (41) présentent une section boîtier (45) et une section cœur de cylindre (46), sachant que dans une position de blocage du dispositif de fermeture (10), les pions de protection (35) sont disposés au moins par section dans les sections boîtier (45) de telle manière que le joint de séparation (25) soit bloqué, et pour obtenir une position d'ouverture du dispositif de fermeture (10), les pions de protection (35) sont entièrement déplaçables dans les sections cœur de cylindre (46) et le joint de séparation (25) peut être libéré en raison d'une clé réversible (50) insérable dans le cœur de cylindre (30) et d'au moins deux éléments magnétiques (60) constitués au niveau du ou dans le canon de clé (52) de la clé (50),
sachant que la position de blocage concerne l'état entièrement fermé du dispositif de fermeture (10) et l'état tant que la clé (50) n'est pas encore entièrement insérée dans le canal de clé (32),
sachant que les au moins deux éléments magnétiques (60) sont constitués à une extrémité du canon de clé (52) qui est tournée vers une tête de clé (51),
sachant que les pions de protection (35) ne peuvent être déplacés dans le canal de clé (32) qu'après l'insertion presque entière du canon de clé (52),
sachant que les pions de protection (35) ne sont pas des éléments de codage,
sachant qu'un premier pion de protection est précontraint moyennant un ressort (28), est logé dans la section cœur de cylindre (46) du premier canal de pion de protection (41) et la précontrainte agit vers la section boîtier (45) du premier canal de pion de protection (41),
sachant qu'aucun ressort n'est logé dans le canal de pion de protection (41) supplémentaire.

2. Dispositif de fermeture selon la revendication 1,
**caractérisé en ce que**
la section cœur de cylindre (46) d'au moins un canal de pion de protection (41) est fermée vers le canal de clé (32) du cœur de cylindre (30).

3. Dispositif de fermeture selon la revendication 1 ou 2,
**caractérisé en ce que**
les au moins deux pions de protection (35) présentent une même polarisation magnétique (34).

4. Dispositif de fermeture (10) selon l'une des revendications 1 à 3, en particulier selon la revendication 3,
**caractérisé en ce que**
la clé réversible présente au moins deux éléments magnétiques (60) qui présentent une même polarisation magnétique, sachant que les éléments magnétiques (60) de la clé réversible (50) présentent de préférence une polarisation opposée à la polarisation magnétique des pions de protection (35).

5. Dispositif de fermeture (10) selon l'une des revendications précédentes,
**caractérisé en ce que**
l'élément magnétique (60) respectif est constitué dans une section exempte de codage du canon de clé (52).

6. Dispositif de fermeture (10) selon l'une des revendications précédentes,
**caractérisé en ce que**
respectivement au moins un élément magnétique (60) est constitué des deux grands côtés de clé (55) du canon de clé (52).

7. Dispositif de fermeture (10) selon l'une des revendications précédentes,
**caractérisé en ce que**
les au moins deux pions de protection (35) sont constitués dans un côté du cylindre de fermeture (20) qui est tourné vers un recouvrement de cylindre (22) et/ou une ouverture de canal de clé (33).

8. Dispositif de fermeture (10) selon l'une des revendications précédentes,
**caractérisé en ce que**
l'axe (A) des canaux de pion de protection (41) est constitué perpendiculairement à l'extension longitudinale (LE) de l'ouverture de canal de clé (33) et perpendiculairement à l'axe longitudinal (L) du canal de clé (32).

9. Dispositif de fermeture (10) selon l'une des revendications précédentes,
**caractérisé en ce que**
la clé réversible présente deux aimants discrets (60) ayant une polarisation de même signe.

10. Dispositif de fermeture (10) selon la revendication 9,
**caractérisé en ce que**
les aimants discrets (60) sont formés par des microbobines et/ou du matériau de clé magnétisé et/ou par des éléments piezoélectriques.
